# EUROPÄISCHE PATENTSCHRIFT

(11) **EP 1 442 855 B1**
(45) Veröffentlichungstag und Bekanntmachung des Hinweises auf die Patenterteilung: **18.03.2009**
(21) Anmeldenummer: 04001528.1
(22) Anmeldetag: 24.01.2004
(51) Int. Cl.: B27N 3/14

(54) **Vorrichtung zum Streuen von Streugut auf eine kontinuierlich bewegte Unterlage**
Device for distributing granular material onto a continously travelling support
Dispositif pour distribution des matériaux granulaires sur un support en mouvement continu

(30) Priorität: 03.02.2003 DE 10304147
(43) Veröffentlichungstag der Anmeldung: 04.08.2004
(73) Patentinhaber: Dieffenbacher GmbH & Co. KG, 75031 Eppingen (DE)
(72) Erfinder: Melzer, Gerhard, 64686 Lautertal (DE)
(74) Vertreter: Behrens, Helmut

(56) Entgegenhaltungen:
- DE-A1- 10 018 218
- DE-A1- 10 020 881
- DE-A1- 10 053 129
- US-A- 3 252 186

## Beschreibung

Die Erfindung betrifft eine Vorrichtung zum Streuen von beleimten Streugütern, insbesondere span- und faserförmige Güter im Zuge der Herstellung von Holzwerkstoffplatten gemäß dem Oberbegriff des Anspruchs 1.

Bei der Herstellung von Holzwerkstoffplatten, insbesondere Holzfaserplatten, besteht das Problem, dass durch den Transport der Fasern von den Refinern bis zum eigentlichen Abwurfpunkt im Streukopf sich sogenannte Faserballen bilden. Verursacht wird dies meist durch Wandreibung, Rückkämmeinrichtungen, Förderschnecken etc., die Materialumwälzungen hervorrufen und die Fasern zu kugelförmigen Faseragglomeraten zusammenschließen. Diese Faserballen sind sehr unerwünscht, da sie in der fertigen Holzfaserplatte zu einer wolkenartigen Oberflächenstruktur führen und einen optischen Qualitätsmangel darstellen.

Weiterhin kann es in Vorrichtungen zur Herstellung von Holzwerkstoffplatten, in denen sich ein Stoffstrom aus beleimten Holzpartikeln oder Fasern bewegt, zu Anbackungen und Ablagerungen kommen, die dann plötzlich durch Vibrationen oder andere Kräfte abgelöst werden und mit dem Stoffstrom mitgerissen werden. Diese Ablagerungen bestehen meist aus einem Faser-/Leim-Gemisch das durch die lange Liegezeit bereits vollständig ausgehärtet ist. Diese Ablagerungen werden nachfolgend als Faser- /Leimknoten bezeichnet.

Diese Faser- / Leimknoten können speziell bei der Produktion von dünnen Holzwerkstoffplatten von 2,5 - 8 mm und insbesondere bei hohen Rohdichten von 800 - 1000 N/mm² starke Beschädigungen an den Stahlbändern von kontinuierlichen Pressen verursachen.

Aus der DE 100 20 881 A1 und DE 100 53 129 A1 sind Vorrichtungen zum Streuen von beleimten Streugütern, insbesondere span- und faserförmigen Güter im Zuge der Herstellung von Holzwerkssoffplatten bekannt, die einen Eintragsbereich, einen Vorratsbereich und einen Austragsbereich aufweisen. Der Austragsbereich umfasst dabei eine Austragswalzenanordnung mit einer Vielzahl von parallelen Walzen, und es ist eine Streuwalzenanordnung vorhanden, durch die das Streugut auf ein kontinuierlich bewegtes Formband aufstreubar ist.

Zur Auflösung der oben beschriebenen Faserballen, sowie zur Zerschlagung der oben beschriebenen Faser-/Leimknoten sind Auflösewalzen nach dem Dosierbunker und vor der Streukopfanordnung, also im Stoffstrom zwischen Dosierbunker und Streukopfanordnung, angeordnet; sie rotieren gegensinnig mit sehr hohen Drehzahlen von 800 - 2000 Umdrehungen pro Minute.

Als Auflösewalzen sind gezahnte Scheibenwalzen oder Stachelwalzen bekannt, die am Umfang reihenförmig angeordnete Stacheln aufweisen, die zwischen den Stachelreihen der gegenüberliegenden Walze eingreifen. Der Stoffstrom wird hierbei durch den zwischen den Stachel gebildeten Spalt getrieben.

Bei modernen Anlagen zur Herstellung von Holzfaserplatten mit hohen Anlagekapazitäten müssen derartige Faserauflösevorrichtungen als Doppel- oder Dreifachwalzenpaare ausgeführt werden, da ansonsten die hohe Durchsatzmenge nicht verarbeitet werden kann. Da die Auflösewalzen mit hohen Drehzahlen betrieben werden, ist ein massives Rahmengestell mit integrierter Schwingungsdämpfung erforderlich. Dieser Aufbau bringt den Nachteil mit sich, dass die Faserauflösevorrichtung einen großen Platzbedarf in Anspruch nimmt. Der Dosierbunker und alle Zuführorgane müssen dadurch eine Etage höher gesetzt werden. Neben den hohen Investitionskosten für die Faserauflösevorrichtung.an sich, entstehen weitere Kosten durch den aufwendigeren Stahlbau und die erforderliche zusätzliche Hallenhöhe.

Aufgabe der vorliegenden Erfindung ist es eine Vorrichtung zum Streuen von beleimten Streugütern, insbesondere span- und faserförmigen Gütern im Zuge der Herstellung von Holzwerkstoffplatten gemäß dem Oberbegriff des Anspruchs 1 derart weiterzubilden, dass eine qualitativ hochwertige Holzwerkstoffplatte hergestellt werden kann, und wobei ein hoher Durchsatz und ein geringer Platzbedarf erzielt wird und weiterhin der Herstellungs- und Bauaufwand minimiert wird.

Diese Aufgabe wird dadurch gelöst, dass die Walzen der Austragswalzenanordnung als mit Auflöseelementen versehene Auflösewalzen ausgebildet sind.

Hierdurch können die sonst zusätzlich zwischen Dosierbunker und Streukopfanordnung angeordneten Auflösewalzen entfallen. Die schnelldrehenden Auflösewalzen erfüllen sowohl die Funktion des gleichmäßigen Austragens als auch der Auflösung. Aufgrund dieser Ausbildung wird Bauhöhe sowie weitere Herstellkosten für zusätzlich Walzen eingespart.

Da im Austragsbereich des Dosierbunkers, die eine übliche Bunkerfüllhöhe von 2000 - 3000 mm besitzen, eine Vielzahl von Austrags- bzw. Auflösewalzen angeordnet werden können, kann eine hohe Durchsatzmenge realisiert werden.

In einer Ausführungsvariante ist vorgesehen, dass alle Auflösewalzen eine gleichsinnige Drehrichtung, mit Ausnahme der obersten Auflösewalze, besitzen. Hierbei wird eine gute Auflösung der Faser-/Leimknoten erzielt.

Bei dieser bevorzugten Betriebsart, werden erstens Fasern an jeder Schnittstelle zwischen den vorhandenen Walzen ausgetragen, zweitens sind die Relativgeschwindigke-ten zwischen benachbarten Stachelscheiben wesentlich höher, da sich die Umfangsgeschwindigkeiten addieren, und drittens entsteht ein gleichmäßiger nach unten gerichteter Faseraustrag mit geringen Lufturbulenzen.

In den Versuchen hat sich überraschenderweise gezeigt, dass der Austrag bei gleichsinnig drehenden Faserauflösewalzen problemlos und ohne Tendenz zur Pulsation funktioniert. Im Anschluss an die Auflösewalzen entstehen nur geringe Luftturbulenzen und die Variante bringt einen nach unten gerichteten Austragsstrom mit sich. Letzteres entsteht dadurch, dass alle Auflösewalzen an der Austragsseite nach unten drehen und dadurch auch ein Luftstrom nach unten wirkt, der die sehr leichten Fasern mit sich reißt.

Prinzipiell entstehen Luftturbulenzen am Austritt der Faserauflösewalzen. Diese Luftturbulenzen sind sehr störend, da die Luftwirbel die leichten Fasern mit sich reißen und somit eine ungewollte, unkontrollierte Verteilung in Querrichtung erzeugen. Um dennoch ein gutes Streuergebnis zu erhalten und speziell eine unkontrollierte Umverteilung in Querrichtung zu vermeiden, sieht die Erfindung in einer Weiterentwicklung die Anordnung von Wandelementen vor, die den Förderstrom in mehrere Teilströme unterteilen. Die Wandelemente stehen beabstandet zueinander vertikal und längs zur Förderrichtung. Zwecks Einflussnahme auf die Querverteilung sind in einer Ausführungsform die Wandelemente einstellbar ausgeführt. Hierdurch können durch die Wandelemente sich bildende Schächte individuell nach unten öffnend oder schließend eingestellt werden. Des weiteren ist hierdurch auch eine Verstellbarkeit zwecks Veränderung der Streubreite vorstellbar.

Die Erfindung wird anhand von Ausführungsbeispielen, die in den Zeichnungen dargestellt sind, näher erläutert.

Es zeigen:
- Fig. 1:: eine Seitenansicht einer Streustation mit Dosierbunker, Beruhigungsfächer sowie Streuvorrichtung;
- Fig. 2a,2b:: eine Ausführungsform eines Auflösewalzenpaares in Seitenansicht und ein Teilausschnitt in Draufsicht;
- Fig. 3a,3b:: eine weitere Ausführungsform eines Auflösewalzenpaares in Seitenansicht und ein Teilausschnitt in Draufsicht;
- Fig. 4:: zeigt im Ausschnitt eine Frontalansicht eines Beruhigungsfächers;
- Fig. 5:: eine weitere Ausführungsvariante einer Streustation mit Dosierbunker, Beruhigungsfächer und Streuvorrichtung;
- Fig. 6:: eine Seitenansicht einer Streustation mit verschwenkbar ausgebildeten Teilwänden des Beruhigungsfächers;
- Fig. 7a,7b:: eine Seitenansicht einer Streustation mit Beruhigungsfächer sowie Aufgabeklappe mit Leitblechen und ein Teilausschnitt des Details Führungsgabel / Leitblech;
- Fig. 8:: eine Seitenansicht einer Streustation mit Expansionsraum und Luftabsaugschacht;
- Fig. 9:: eine Seitenansicht einer Streustation mit Schwergutabscheider.

In Fig. 1 der Zeichnung ist schematisch eine Streustation 1 mit einem Dosierbunker 2, einem Beruhigungsfächer 3, einer Streuwalzenanordnung 4 und einem Formband 5, auf das das Materialvlies 6 aus rieselfähigem Streugut aufgestreut wird, dargestellt.

Als rieselfähige Streugüter sind in erster Linie lignozellulose- und/oder zellulosehaltige Teilchen unterschiedlicher Größe wie Fasern, Späne und dergleichen vorgesehen. Zur Herstellung von Faserplatten werden meist mit Bindemitteln versehen Holzfasern verwendet.

Diese beleimten Holzfasern werden über einen nicht dargestellten Schneckenförderer in den Eintragsbereich 7 des Dosierbunkers 2 eingetragen. Durch einen Schwenkvorgang verteilt der Schneckenförderer die Fasern über die gesamte Bunkerbreite. Am Bunkerboden ist ein Bodenband 8 vorgesehen, auf das die Holzfasern aufgebracht werden und das die gesamte aufgebrachte Faserschicht langsam zu einem Austragsbereich 10 befördert. Damit eine möglichst gleichmäßige Menge aus dem Dosierbunker 2 ausgetragen wird, ist oben im Dosierbunker 2 eine Rückkämmvorrichtung 9 in Form eines Rückstreifrechens vorgesehen, durch die eine konstante Füllhöhe erzeugt wird. Oberhalb des Austragsbereiches 10 sind über der gesamten Schütthöhe Auflösewalzen vorgesehen, die eine Auflösewalzenanordnung 11 bilden. Mittels der Auflösewalzenanordnung 11 wird der Stoffstrom aus Holzfasern aufgelöst und in einen direkt nachgeschalteten Beruhigungsfächer 3 eingetragen.

Wie es aus der Fig. 1 ersichtlich ist, sind im Austragsbereich 10 eine Vielzahl einzelner Auflösewalzen 12 parallel beabstandet angeordnet, wobei die Auflösewalzen 12 ausgehend vom Bodenband 8 in Vertikalrichtung zum Rückstreifrechen 9 hin schräg versetzt angeordnet sind. Eine durch die Rotationsachsen der Auflösewalzen 12 verlaufende Ebene E weist dabei zu einer Vertikalen V einen Winkel α auf.

Aus der Darstellung zu Fig. 1 ist weiterhin ersichtlich, dass die Auflösewalzen 12 im Gegenuhrzeigersinn rotierend angetrieben sind (Pfeile 13), wobei die oberste, dem Rückstreifrechen 9 nächstliegende Auflösewalze 12 gegensinnig rotierend angetrieben ist.

Bei dieser Betriebsart können die Auflösewalzen mit im Verlgeich zu bisherigen Faserauflösewalzen geringen Drehzahlen von 200 - 800 UpM betrieben werden.

Nähere Einzelheiten zu den Auflösewalzen 12 können den Zeichnungen zu den Fig. 2a,2b, Fig. 3a,3b entnommen werden.

Die Auflösewalzen 12 besitzen jeweils eine als zylindrischen Grundkörper 14 ausgebildete Drehwelle, die mit einer Vielzahl auf dem Grundkörper beabstandet angeordneter Auflösescheiben 15 versehen sind.

Zwischen den auf den Auflösewalzen 12 angeordneten benachbarten Auflösescheiben 15 sind jeweils Distanzhülsen 16 eingefügt. Die Auflösescheiben 15, die axial beabstandet auf den Auflösewalzen 12 angeordnet sind, ragen mittig wie es aus der Fig. 2b ersichtlich ist, in die Zwischenräume der auf der benachbarten Auflösewalze 12 axial beabstandeten Auflösescheiben 15. Die Auflösescheiben 15 sind aus einem Federblech hergestellt. Die Blechdicke der Auflösescheiben 15 beträgt bei diesem Ausführungsbeispiel 1,5 mm.

Die Auflösescheiben 15 besitzen, wie es aus der Fig. 2a ersichtlich ist, einen ringförmigen Abschnitt von dem sich gleichmäßig über den Umfang verteilt Auflöseelemente 17 radial nach außen erstrecken, zwischen denen Ausnehmungen verbleiben. Die Auflöseelemente 17 sind im wesentlichen rechteckig ausgebildet. Des weiteren sind mittig an ihren Stirnseiten radial nach innen sich verjüngende Ausnehmungen vorgesehen, so dass an jedem Auflöseelement 17 endseitig zwei Spitzen 18 entstehen.

Wie es durch den Doppelpfeil 19 in Fig. 2b bzw. 3b ersichtlich ist, kann der Abstand zwischen benachbarten Walzen verändert werden.

In Fig. 2a, 2b ist dabei ein kämmender Zustand benachbarter Auflösewalzen 12 dargestellt. Mit Ü ist dabei ein Maß für den Überlappungsbereich der Auflösescheiben 15 benachbarter Auflösewalzen 12 bezeichnet.

In den Fig. 3a, 3b ist ein nicht kämmender Zustand dargestellt, bei dem die Auflösescheiben 15 einen Spältabstand S aufweisen.

Es wird an dieser Stelle darauf hingewiesen, dass die Auflösewalzen 12 auch mit anderen konstruktiv ausgestalteten Auflöseelementen bzw. Stacheln oder dergleichen versehen sein können.

Der Stoffstrom aus beleimten Fasern wird durch den engen zwischen den Stacheln bzw. Zähnen gebildeten Spalt getrieben, wodurch eine Faserauflösung bzw. Zerschlagung von Faser-/Leimknoten erzielt wird. Der aufgelöste Stoffstrom wird im Anschluss an die Auflösewalzenanordnung 11 in einen unmittelbar nachgeschaltet angeordneten Beruhigungsfächer 3 geworfen (Pfeile p, Fig. 4)

Der Beruhigungsfächer 3 besteht dabei aus einem Gehäuseteil, in dem eine Vielzahl paralleler Wandelemente 20 angeordnet sind. Die Wandelemente 20 sind vorzugsweise als längs zur Förderrichtung des Formbandes 5 ausgerichtete Bleche ausgebildet und unterteilen das Gehäuseteil in mehrere Beruhigungskammern 21 (Darstellung Fig. 4).

Durch die Aufteilung in mehrere Beruhigungakammern entstehen mehrere gleichmäßige Teilströme, die einzeln zu beeinflussen sind, um eine optimale Verteilung auf dem Formband 5 zu erreichen. Um eine derartige Beeinflussung insbesondere in der Breite zu erzielen, sind mindestens so viele Wandelemente 20 vorzusehen, dass mindestens drei Teilströme entstehen. Da in der Praxis Plattenbreiten bis ca. 3 bis 4 Meter üblich sind, haben sich Beruhigungsfächer von ca. acht bis dreißig Parallelströme als vorteilhaft erwiesen. Die Förderrichtung ist dabei vertikal, um die Materialteilchen vom oben liegenden Dosierbunker 2 auf die darunter angeordnete Streuwalzenanordnung 4 zu fördern. Der Beruhigungsfächer 3 kann aber auch schräg zur vertikalen Richtung angeordnet sein, um gleichzeitig eine horizontale Förderkomponente zu erzielen. Der Beruhigungsfächer kann gleichzeitig auch schräg zur Förderrichtung ausgerichtet sein, um den Förderstrom auch seitlich umzulenken.

Wie es aus der Darstellung der Fig. 1 ersichtlich ist, sind die Wandelemente 20 an ihrem oberen, den Auflösewalzen 12 zugewandten Bereich, jeweils halbkreisförmig, der Kontur der Auflösewalzen 12 entsprechend ausgespart ausgebildet. Hierdurch können die Wandelemente 20 unmittelbar im Anschluss an die Auflösewalzenanordnung 11 angeordnet werden und es verbleibt nur ein kleiner Spalt zwischen Auflösewalzen 12 und Oberkante der Wandelemente 20 des Beruhigungsfächers 3. Durch diese Anordnung können sich keine Fasern auf der Oberkante der Wandelemente 20 ablagern und eine Faser- / Leimknotenbildung kann verhindert werden. Die Wandelemente 20 ragen ausgehend von der Auflösewalzenanordnung 11 in Vertikalrichtung bis kurz über eine Aufgabeklappe 22. Die Aufgabeklappe 22 kann ebenfalls zwecks Anpassung an unterschiedliche Plattendicken um die Drehachse D (Fig. 6) verschwenkt werden.

Der durch die Auflösewalzenanordnung 11 getriebene Stoffstrom wird mit hoher kinetischer Energie in die Beruhigungskammern 21 des Beruhigungsfächers 3 katapultiert. Die vorhandenen Luftströme zusammen mit den Fasern werden nun als parallele Teilströme in den Beruhigungskammern 21 nach unten geleitet.
Es können zwar Turbulenzen in den einzelnen Beruhigungskammern 21 entstehen, aufgrund der räumlichen Begrenzung wird jedoch verhindert, dass es zu einer nennenswerten Umverteilung des Stoffstromes in Querrichtung kommen kann.

Im Anschluss an den Beruhigungsfächer 3 gelangen die in den einzelnen Beruhigungskammern 21 nach unten geleiteten Teilströme auf eine darunter liegend angeordnete Aufgabeklappe 22, die den Stoffstrom einer Streuwalzenanordnung 4 zuführen. Die Streuwalzenanordnung 4 besteht aus mehreren parallel und quer zur Förderrichtung angeordneten Streuwalzen. Die Streuwalzen sind längs zur Förderrichtung in horizontal ansteigender Linie angeordnet, um eine gleichmäßige Streuung und eine Höhenbegrenzung zu gewährleisten. Die Streuwalzen sind dabei unmittelbar unterhalb er Aufgabeklappe 22 vorgesehen und fördern die rieselfähigen Güter, vorzugsweise die beleimten Holzfasern entgegen der Förderrichtung. Durch die Rotation der Streuwalzen werden gleichzeitig die Holzfasern auf das darunter kontinuierlich laufende Formband 5 als Faservlies aufgestreut und einer nachfolgenden Vorpressstation oder einer Plattenpresse zugeführt.

In einer weiter nicht dargestellten Ausführungsform könnte auch im Anschluss an den Beruhigungsfächer 3 eine zusätzliche Fördervorrichtung vorgesehen sein, die den Stoffstrom aus beleimten Fasern einer Streukopfanordnung 4 zuführt. Die zusätzliche Fördervorrichtung ist dabei als Dosierbandwaage ausgebildet, die kontinuierlich eine regelbare Fördermenge in die Streukopfanordnung 4 fördert, so dass je nach Plattendicke und -breite von der Streukopfanordnung 4 eine vorgebbare Menge auf das Formband 5 streubar ist.

Fig. 5 zeigt eine weitere Ausführungsform einer Streustation zum Streuen von beleimten Streugütern im Zuge der Herstellung von Holzfaserplatten, bei der die Auflösewalzen 12 jeweils paarweise gegensinnig drehend angetrieben sind. Wie es aus der Fig. 5 ersichtlich ist, sind hierbei im Austragsbereich 10 des Dosierbunkers 2 vier Paare von Auflösewalzen 12 vorgesehen. Bei dieser Anordnung müssen die gepaarten Auflösewalzen 12 mit unterschiedlichen Drehzahlen betrieben werden, damit an der Schnittstelle eine Relativgeschwindigkeit zwischen den Auflösewalzen 12 entsteht, die zu einer Auflösung der Faser-./Leimknoten führt.

Gleiche bereits zuvor beschriebene Teile sind mit den gleichen Bezugszeichen versehen. Die bereits zuvor beschriebenen unterschiedlichen Ausführungsvarianten zu der Ausgestaltung der Streustation gem. der Fig. 1 gelten auch für die in der Fig. 5 schematisch dargestellte Ausführungsform der Streustation 1'.

Die Wandelemente 20 sind gegenüber einem ortsfesten Gehäuseteil zumindest in Teilbereichen verschwenkbar oder verschiebbar befestigt, so dass die Abstände der Wandelemente 20 voneinander kontinuierlich oder stufenweise verstellbar sind.

Zwecks Anpassung an unterschiedlich herzustellende Plattenbreiten bzw, zwecks Beeinflussung der Materialverteilung in Querrichtung ist eine Ausführungsform vorgesehen, bei der die Wandelemente 20 zweigeteilt ausgeführt sind und im unteren Bereich Teilwände 23 besitzen, die um eine Achse A mittels eines Stellmechanismus 24 verschwenkt werden können. Durch diese Einstellmöglichkeit kann der Abstand zwischen den Wandelementen im unteren Bereich an der zu der Streuwalzenanordnung 4 zeigenden Seite variiert werden. Durch die feststehenden Wandelemente 20 im oberen, den Auflösewalzen 12 zugewandten Bereich, bleibt der Eintrag des Stoffstromes in die Beruhigungskammern 21 konstant.

Fig. 7a zeigt eine Streustation 1''' bei der im Unterschied zu der Ausführungsvariante gem. Fig. 1 im unteren der Aufgabeklappe 22 zugewandten Bereich Leitbleche 26 vorgesehen sind.

Hierzu sind die Wandelemente 20, wie es auch dem Ausschnitt der Fig. 7b ersichtlich ist, im unteren Bereich als Führungsgabel 25 ausgebildet. Auf der Aufgabeklappe 22 sind in Längsrichtung beabstandet, den Wandelementen 20 jeweils zugeordnet Leitbleche 26 befestigt, die in den Führüngsgabeln 25 gleitend geführt sind.

Durch diese Ausbildung werden die Teilströme der Beruhigungskammern 21 mittels der Leitbleche 26 bis zur Streuwalzenanordnung 4 geführt, so dass auch im Bereich der Aufgabeklappe 22 keine unerwünschte Umverteilung im Querrichtung entstehen kann.

Zur Reduzierung von unerwünschten Luftverwirbelungen, die im Anschluß an die Auflösewalzenanordnung 11 entstehen, ist in Fig. 8 eine Ausführungsvariante dargestellt, bei der hinter der Auflösewalzenanordnung 11 ein großvolumiger Expansionsraum 27 ausgebildet ist, wobei zusätzlich über einen Absaugschacht 28 eine indirekte Absaugung der Luft erfolgt.

Der hohe Impuls, der durch die schnelldrehenden -Faserauflösewalzen 12 entsteht, kann weiterhin genutzt werden, um Schwergut, wie z.B. Leim- / Faserklumpen, die nicht aufgelöst sind oder andere Fremdkörper von Faserstrom zu separieren. Hierzu kann, wie es in der Fig. 9 schematisch dargestellt ist, parallel beabstandet vor der Austragswalzenanordnung 11 ein Schacht 29 mit Öffnungsschlitzen 30 angeordnet werden. Die Fremdkörper, die wesentlich schwerer sind als die Fasern des Stoffstroms, werden aufgrund der hohen kinetischen Energie wesentlich weiter geworfen und gelangen, wie es durch den Pfeil 31 dargestellt ist, durch die Öffnungsschlitze 30 in den als Schacht ausgebildeten Schwergutabscheider. Im unteren Bereich des Schachtes 29 befindet sich eine Schnecke 32, die die im Schacht aufgefangenen Schwerteile aus der Streuvorrichtung herausbefördert. Prinzipiell ist auch eine Ausführungsvariante möglich, bei der auf die Ausbildung eines Beruhigungsfächers verzichtet wird und der aufgelöste Stoffstrom direkt auf eine Streukopfanordnung aufgegeben wird.

## Patentansprüche

1. Vorrichtung zum Streuen von beleimten Streugütern, insbesondere span- und faserförmigen Gütern im Zuge der Herstellung von Holzwerkstoffplatten, mit einem Dcsierbunker (2) mit einem Eintragsbereich, einem Vorratsbereich und einem Austragsbereich für die Streugüter, wobei der Austragsbereich (10) eine Austragswalzenanordnung (11) mit einer Vielzahl von parallelen Walzen(12) umfasst, und mit einer Streuwalzenanordnung (4), durch die das Streugut auf ein kontinuierlich bewegtes Formband (6) aufstreubar ist, **dadurch gekennzeichnet, dass** die Walzen (12) der Austragswalzenanordnung (11) als mit Auflöseelementen (17) versehene Auflösewalzen (12) ausgebildet sind.

2. Vorrichtung zum Streuen von beleimten Streugütern nach Anspruch 1, **dadurch gekennzeichnet, dass** die Auflösewalzen (12) paarweise gegensinnig rotierend angeordnet sind, wobei die Auflösewalzen (12) eines Paares unterschiedliche Drehzahlen aufweisen.

3. Vorrichtung zum Streuen von beleimten Streugütern nach Anspruch 1, **dadurch gekennzeichnet, dass** alle Auflösewalzen (12), mit Ausnahme der in Vertikalrichtung obersten Auflösewalze (12), die gleiche Drehrichtung aufweisen.

4. Vorrichtung zum Streuen von beleimten Streugütern nach einem der Ansprüche 1 bis 3, **dadurch gekennzeichnet, dass** alle Auflösewalzen (12) in Achsabstand zueinander verstellbar angeordnet sind.

5. Vorrichtung zum Streuen von beleimten Streugütern nach einem der Ansprüche 1 bis 4, **dadurch gekennzeichnet, dass** unmittelbar der Austragswalzenanordnung (11) nachgeschaltet ein Beruhigungsfächer (3) angeordnet ist, der aus mehreren in Förderrichtung nebeneinander angeordneten, längs zur Förderrichtung sich erstreckenden Wandelementen (20) besteht, wobei die Wandelemente (20) eine Vielzahl von Beruhigungskammern (21) bilden.

6. Vorrichtung zum Streuen von beleimten Streugütern nach Anspruch 5, **dadurch gekennzeichnet, dass** die Wandelemente (20) in dem der Streukopfanordnung (4) zugewandten Bereich separate Teilwände (23) besitzen, die über Verstellmittel (24) verschwenkbar angeordnet sind, so dass der Austrag im unteren Bereich in Querrichtung veränderbar ist.

7. Vorrichtung zum Streuen von beleimten Streugütern nach Anspruch 5 oder 6, **dadurch gekennzeichnet, dass** die Wandelemente (20) über entsprechende Verstellmittel zumindest in Teilbereichen quer zur Bewegungsrichtung des Formbandes (5) verschiebbar ausgebildet sind.

8. Vorrichtung zum Streuen von beleimten Streugütern nach einem der vorangehenden Ansprüche, **dadurch gekennzeichnet, dass** im Bereich hinter der Austragwalzenanordnung (11) ein Expansionsraum mit Luftabsaugschacht (28) vorgesehen ist.

9. Vorrichtung zum Streuen von beleimten Streugütern nach einem der vorangehenden Ansprüche, **dadurch gekennzeichnet, dass** hinter der Austragswalzenanordnung (11) parallel beabstandet ein Schwergutabscheideschacht (29) mit Eintrittsgitter (30) angeordnet ist.

## Claims

1. Device for spreading glued spread materials, in particular chips or fibrous materials, as a part of the manufacturing of wood material panels, with a dosing hopper (2) including a feed area, a storage area and a discharge area for the spread material, said discharge area (10) comprising a discharge roller arrangement (11) with a multitude of parallel rollers (12), and with a spreader roller arrangement (4) by which the spread material may be spread onto a continuously moving forming belt (6), **characterized in that** the rollers (12) of the discharge roller arrangement (11) are embodied as dissolving rollers (12) equipped with dissolving elements (17).

2. Device for spreading glued spread materials according to claim 1, **characterized in that** the dissolving rollers (12) are arranged in pairs rotating in opposite directions, the dissolving rollers (12) of a pair rotating at different speeds.

3. Device for spreading glued spread materials according to claim 1, **characterized in that** all dissolving rollers (12) with the exception of the upper dissolving roller (12) in vertical direction rotate in the same sense of rotation.

4. Device for spreading glued spread materials according to one of the claims 1 to 3, **characterized in that** all dissolving rollers (12) are arranged in such a way that the axial distance between them is adjustable.

5. Device for spreading glued spread materials according to one of the claims 1 to 4, **characterized in that** directly downstream the discharge roller arrangement (11), a settling fan (3) is arranged, which comprises several wall elements (20) extending in the conveying direction and arranged in parallel to each other, said wall elements (20) forming a multitude of settling chambers (21).

6. Device for spreading glued spread materials according to claim 5, **characterized in that** the wall elements (20) comprise separate partial walls (23) in the area facing towards the spreader head arrangement (4), said partial walls being swivel-mounted by means of adjusting elements (24), so that the discharge in the lower area is variable in cross direction.

7. Device for spreading glued spread materials according to one of the claims 3 or 6, **characterized in that** the wall elements (20) are designed in such a way that they may be slidably displaced, at least in partial sections, across the direction of movement of the forming belt by means of corresponding adjusting elements.

8. Device for spreading glued spread materials according to one of the preceding claims, **characterized in that** an expansion space with an air suction shaft (28) is provided in the area downstream of the discharge roller arrangement (11).

9. Device for spreading glued spread materials according to one of the preceding claims, **characterized in that** a cutting shaft for heavy particles (29) with entry slots (30) is arranged at a distance and in parallel to the discharge roller arrangement (11) downstream of same.

## Revendications

1. Dispositif destiné à la répartition de matériaux de dispersion encollés, en particulier de matériaux à particules ou fibreux au cours du processus de fabrication de panneaux en matériaux dérivés du bois, comportant une trémie doseuse (2) ayant une zone d'alimentation, une zone de stockage et une zone d'évacuation (10) pour les matériaux de dispersion, cette zone d'évacuation (10) comprenant un dispositif de cylindres d'évacuation (11) composé par un grand nombre de cylindres (12) parallèles et par un aménagement de cylindres de dispersion (4) au moyen duquel le matériau de dispersion est diffusable sur une bande de formage (6) continuellement en mouvement **caractérisé en ce que** les cylindres (12) du dispositif de cylindres d'évacuation (11) sont des cylindres d'extraction (12) à éléments extracteurs (17)

2. Dispositif de répartition de matériaux de dispersion encollés selon la revendication 1, **caractérisé en ce que** les cylindres d'extraction (12) sont disposés par paires en rotation opposée, où les cylindres d'extraction (12) d'une paire sont en rotation à des vitesses différentes.

3. Dispositif de répartition de matériaux de dispersion encollés selon la revendication 1, **caractérisé en ce que** tous les cylindres d'extraction (12) à l'exception du cylindre d'extraction supérieur (12) présentent verticalement le même sens de rotation.

4. Dispositif de répartition de matériaux de dispersion encollés selon les revendications 1 à 3, **caractérisé en ce que** la disposition de tous les cylindres d'extraction (12) permet le réglage de leur distance d'axe en axe.

5. Dispositif de répartition de matériaux de dispersion encollés selon les revendications 1 à 4, **caractérisé en ce qu'**un éventail de stabilisation (3) est disposé à proximité immédiate du dispositif de cylindres d'évacuation (11) étant constitué par plusieurs éléments de parois (20) disposés parallèlement et s'étendant longitudinalement dans le sens du convoyage, et où ces éléments de parois (20) forment un grand nombre d'alvéoles de stabilisation (21).

6. Dispositif de répartition de matériaux de dispersion encollés selon les revendications 1 à 4, **caractérisé en ce que** les éléments de parois (20) comprennent des parois partielles séparées (23) dans la zone faisant face à la disposition de la tête de dispersion (4) ces parois partielles (23) étant montées de manière basculable au moyen d'éléments de réglage (24), de sorte que dans la zone inférieure l'évacuation est modifiable dans le sens transversal.

7. Dispositif de répartition de matériaux de dispersion encollés selon les revendications 3 ou 6, **caractérisé en ce que** les éléments de parois (20) sont conçus de telle manière qu'ils puissent, au moyen d'un élément de réglage, être déplacés au moins partiellement, transversalement au sens de convoyage de la bande de formage (5).

8. Dispositif de répartition de matériaux de dispersion encollés selon l'une des revendications précédentes **caractérisé en ce qu'**une chambre d'expansion comportant une cheminée d'aspiration d'air (28) est prévue dans la zone située en aval du dispositif de cylindres d'évacuation (11).

9. Dispositif de répartition de matériaux de dispersion encollés selon l'une des revendications précédentes, **caractérisé en ce qu'**une cheminée (29) de précipitation des particules lourdes avec entrée grillagée (30)est aménagée dans la zone en aval du dispositif de cylindres d'évacuation (11)
